# EUROPÄISCHE PATENTANMELDUNG

(11) **EP 2 003 736 A2**
(43) Veröffentlichungstag der Anmeldung: **17.12.2008**
(21) Anmeldenummer: 08007165.7
(22) Anmeldetag: 11.04.2008
(51) Int. Cl.: H01R 13/46

(54) **Steckverbindung**

(30) Priorität: 11.06.2007 DE 102007027288
(71) Anmelder: Yazaki Europe Ltd., Hemel Hempstead, Hertfordshire HP2 7AU (GB)
(72) Erfinder: Lutsch, Harald Michael, 34633 Ottrau (DE); Krivolavek, Dalibor, 10000 Zagreb (HR); Greguric, Goran, 10000 Zagreb (HR)
(74) Vertreter: Müller, Thomas Michael

(57) **Zusammenfassung**

Die Erfindung betrifft eine Steckverbindung mit einem ersten Steckverbinder (1) und einem zweiten Steckverbinder (2), die miteinander verbindbar oder voneinander lösbar sind, wobei
- der erste Steckverbinder (1) ein erstes Gehäuse (4) aufweist, welches
- einen elastisch verformbaren Riegelarm (6) besitzt, der ein mit dem ersten Gehäuse (4) verbundenes Ende (7) und ein freies Ende (8) aufweist und der einen ersten Anschlag (10) mit einem Fortsatz (14) aufweist,
- einen Tunnelabschnitt (16) aufweist, in den der Riegelarm (6) zumindest teilweise hineinragt und der mindestens an einem Ende (18,19) offen ist,

- der zweite Steckverbinder (2) ein zweites Gehäuse (23) aufweist, welches
- einen zweiten Anschlag (25) besitzt,

- der erste Anschlag (10) und der zweite Anschlag (25) so ausgebildet sind, dass beim Verbinden der beiden Steckverbinder (1,2) diese so zusammenwirken, dass der elastische Riegelarm (6) vorübergehend eine elastische Verformung und nach Erreichen einer Verbindungsposition wieder eine elastische Rückstellung erfährt, wobei die elastische Rückstellbewegung den vorgespannten Riegelarm mit dem Fortsatz (14) seines Anschlags (10) gegen den zweiten Anschlag (25) anschlagen lässt, so dass dabei ein aus dem ersten Tunnelabschnitt (16) austretender Luftschall erzeugt wird.

## Beschreibung

Die Erfindung betrifft eine Steckverbindung mit einem ersten Steckverbinder und einem zweiten Steckverbinder, die durch Verstellung entlang einer Längsachse aufeinander zu miteinander verbindbar oder dazu entgegengerichtet voneinander lösbar sind. Dabei weist der erste Steckverbinder ein erstes Gehäuse auf, welches einen elastisch verformbaren Riegelarm besitzt, der einen ersten Anschlag aufweist. Bei der Steckverbindung umfasst der zweite Steckverbinder ein zweites Gehäuse, welches einen zweiten Anschlag besitzt. Der erste Anschlag und der zweite Anschlag sind so ausgebildet, dass sie beim Verbinden der beiden Steckverbinder so zusammenwirken, dass der elastische Riegelarm vorübergehend eine elastische Verformung und nach Erreichen einer endgültigen Verbindungsposition wieder eine elastische Rückstellung erfährt.

Eine solche Steckverbindung ist in der US 2003/0096527 A1 beschrieben. Dabei ist zusätzlich ein Schieber vorgesehen, der benutzt wird festzustellen, ob die beiden Steckverbinder ordnungsgemäß miteinander verbunden sind. Beim Bewegen dieses Schiebers soll durch Kontakt zu dem Riegelarm ein hör- und fühlbares Signal erzeugt werden, um die ordnungsgemäße Verbindungsposition anzuzeigen.

Der Erfindung liegt die Aufgabe zugrunde, eine Steckverbindung vorzuschlagen, bei der beim Erreichen der endgültigen Verbindungsposition der beiden Steckverbinder ein deutlich hörbares Geräusch und fühlbares Signal erzeugt wird, das anzeigt, dass die Verbindungsposition ordnungsgemäß erreicht wurde.

Gelöst wird diese Aufgabe erfindungsgemäß durch eine Steckverbindung mit einem ersten Steckverbinder und einem zweiten Steckverbinder, die miteinander verbindbar oder voneinander lösbar sind, wobei
- der erste Steckverbinder ein erstes Gehäuse aufweist, welches
   - einen elastisch verformbaren Riegelarm besitzt, der ein mit dem ersten Gehäuse verbundenes Ende und ein freies Ende aufweist und der einen ersten Anschlag mit einem Fortsatz aufweist,
   - einen Tunnelabschnitt aufweist, in den der Riegelarm zumindest teilweise hineinragt und der mindestens an einem Ende offen ist,
- der zweite Steckverbinder ein zweites Gehäuse aufweist, welches
   - einen zweiten Anschlag besitzt,
- der erste Anschlag und der zweite Anschlag so ausgebildet sind, dass beim Verbinden der beiden Steckverbinder diese so zusammenwirken, dass der elastische Riegelarm vorübergehend eine elastische Verformung und nach Erreichen einer Verbindungsposition wieder eine elastische Rückstellung erfährt,
wobei die elastische Rückstellbewegung den vorgespannten Riegelarm mit dem Fortsatz seines Anschlags gegen den zweiten Anschlag anschlagen lässt, so dass dabei ein aus dem Tunnelabschnitt austretender Luftschall erzeugt wird.

Dadurch, dass ein Tunnelabschnitt am ersten Steckverbinder vorgesehen ist, in den der Riegelarm hineinragt, wird praktisch ein Schallraum gebildet, so dass infolge des durch Zurückschnellen des Riegelarms in die Ausgangsposition bewirkten Anschlagens des Fortsatzes des ersten Anschlags der Austritt eines Luftschalls wahrnehmbar ist. Darüber hinaus wird auch die erzeugte Schwingung für den das Verbinden durchführenden Monteur deutlich fühlbar. Wichtig ist, dass ein Geräusch erzeugt wird, das über dem Schallpegel der Umgebung liegt, und zwar insbesondere bei der Montage von Fahrzeugen, da in der Produktionshalle ein gewisses Grundgeräuschniveau vorhanden ist, das überschritten werden muss.

Dies wird durch die Erfindung erreicht.

In Ausgestaltung der ersten Lösung ist vorgesehen, dass der Tunnelabschnitt durch zwei Seitenwände, die mit einem ersten Basisabschnitt des ersten Gehäuses verbunden sind, und durch einen dem ersten Basisabschnitt gegenüberliegend angeordneten und die beiden Seitenwände verbindenden Deckenabschnitt umgrenzt ist. Da der Riegelarm mit dem ersten Anschlag und dem Fortsatz zwischen dem Deckenabschnitt und dem ersten Basisabschnitt des ersten Gehäuses angeordnet ist und der zweite Anschlag im verbundenen Zustand der beiden Steckverbinder sich ebenfalls im Tunnelabschnitt befindet, kann der durch den Tunnelabschnitt gebildete Schallraum günstig zur Erzeugung eines Geräusches genutzt werden.

Bei einer bevorzugten Lösung ist vorgesehen, dass der Riegelarm zwei parallel beabstandete Armabschnitte umfasst, die am freien Ende durch eine Traverse verbunden sind, dass der erste Anschlag durch eine dem freien Ende abgewandte Endfläche zwischen den beiden Armabschnitten gebildet ist und der zweite Anschlag einen Vorsprung mit einer Rampenfläche umfasst. Der zugehörige zweite Anschlag ist durch einen Vorsprung mit einer Rampenfläche gebildet. Dabei verläuft der erste Anschlag im wesentlichen rechtwinklig zur Längsachse. Günstig ist, wenn der Riegelarm eine Anlauffläche, die geneigt verläuft, aufweist, welche mit der Rampenfläche des den zweiten Anschlag aufweisenden Vorsprungs zusammenwirkt. Hierdurch wird der Riegelarm beim Verbinden der beiden Steckverbinder allmählich elastisch vorgespannt, d.h. er nähert sich beispielsweise mit seinem freien Ende der Längsachse an und kann in seine entspannte Ausgangsposition wieder zurückschnellen, sobald der erste Anschlag den zweiten Anschlag passiert hat und die beiden sich gegenseitig so abstützen können, dass ein Lösen entgegen der Verbindungsrichtung entlang der Längsachse nicht mehr möglich ist, d.h. der erste Steckverbinder und der zweite Steckverbinder befinden sich in der endgültigen und ordnungsgemäßen Verbindungsposition. Bevorzugt ist dabei vorgesehen, dass zwischen der Rampenfläche und dem zweiten Anschlag eine Anschlagfläche für den Fortsatz angeordnet ist.

Nachdem der erste Anschlag den zweiten Anschlag passiert hat, wird die Anschlagfläche von dem Fortsatz des zurückschnellenden Riegelarms beaufschlagt und somit eine Schwingung erzeugt.

Insbesondere über die Auslegung der Anschläge bzw. die Steifigkeit des Riegelarms und die Auslegung des Tunnelabschnitts kann der erzeugte Ton moduliert werden.

Es ist vorzugsweise vorgesehen, dass der zweite Anschlag dem zweiten Basisabschnitt des zweiten Gehäuses zugeordnet ist.

Günstig ist, wenn die Stellbewegung bzw. elastische Verformung des Riegelarms so ausgelegt ist, dass die Rückstellbewegung des Riegelarms zu einer schlagartigen Beaufschlagung der Anschlagfläche des zweiten Anschlags durch den Fortsatz am ersten Anschlag führt.

Zur Bewegung des Riegelarms im Lösesinne ist vorgesehen, dass dem Riegelarm ein Betätigungsarm zugeordnet ist, der mit einem Ende mit dem Riegelarm nahe dessen freien Ende verbunden ist und über das verbundene Ende des Riegelarms hinaus verlaufend mit einem Betätigungsabschnitt endet und der dazwischen mindestens einen Abstütznocken zur Abstützung am ersten Gehäuse aufweist. Bei Beaufschlagung des Betätigungsabschnitts von Hand kommt der mindestens eine Abstütznocken am ersten Gehäuse zur Anlage, so dass eine Art Hebelschwenkachse gebildet wird. Danach wird bei weiterem Einwirken das freie Ende des Riegelarms angehoben, so dass der erste Anschlag im verbundenen Zustand der Steckverbinder außer Anlage zum zweiten Anschlag kommt und ein Lösen der Steckverbinder voneinander möglich ist. Vorzugsweise besteht der Betätigungsarm aus zwei zu den Armabschnitten des Riegelarms parallelen Betätigungsarmabschnitten, deren eines Ende mit der Traverse und deren anderes Ende durch einen den Betätigungsabschnitt bildenden Brückenabschnitt verbunden ist. Beim Anschlagen des Fortsatzes an der Anschlagfläche wird auch der Betätigungsarm in Schwingung versetzt.

Ein bevorzugtes Ausführungsbeispiel der Erfindung ist in der Zeichnung schematisch dargestellt.

Es zeigt
- Figur 1: eine Ausführungsform eines ersten Steckverbinders in perspektivischer Ansicht,
- Figur 2: den ersten Steckverbinder gemäß Figur 1 im Längsschnitt II-II,

- Figur 3: ein Detail X des ersten Steckverbinders gemäß Figur 2 in einem gegen-über Figur 2 vergrößerten Maßstab,
- Figur 4: einen weiteren Schnitt IV-IV gemäß Figur 2, der weitere Einzelheiten des Riegelarms zeigt,
- Figur 5: eine perspektivische Ansicht des zweiten Steckverbinders, längsgeschnitten,
- Figur 6: eine Seitenansicht des zweiten Steckverbinders im Längsschnitt in einem zu Figur 5 vergrößerten Maßstab,
- Figur 7: die endgültige Verbindungsposition zwischen dem ersten Steckverbinder und dem zweiten Steckverbinder, wobei der Riegelarm mit seinem ersten Anschlag gegenüber dem zweiten Anschlag des zweiten Steckverbinders verriegelt ist, dargestellt in einer in Längsrichtung geschnittenen perspektivischen Ansicht.

Die Steckverbindung umfasst einen ersten Steckverbinder 1 gemäß Figuren 1 bis 4 und einen zweiten Steckverbinder 2 gemäß Figuren 5 und 6.

Zunächst erfolgt eine Beschreibung des ersten Steckverbinders anhand der Figuren 1 bis 4. Danach erfolgt eine Beschreibung des zweiten Steckverbinders 2 anhand der Figuren 5 und 6 und schließlich des Verbindungszustands beider Steckverbinder anhand Figur 7.

Bei den Figuren 1 bis 4 weist der erste Steckverbinder 1 die Längsachse 3 auf. Diesem steht auf der Längsachse 3 ausgerichtet der zweite Steckverbinder 2 beim Verbinden der beiden Steckverbinder 1, 2 gegenüber.

Der erste Steckverbinder 1 umfasst das erste Gehäuse 4 aus einem Isolierwerkstoff, das einen ersten Basisabschnitt 5 aufweist, an dem ein Riegelarm 6 ansetzt. Der Riegelarm 6 weist zwei parallel mit Abstand quer zur Längsachse 3 angeordnete Armabschnitte 6a, 6b auf, die dem ersten Basisabschnitt 5 durch ein verbundenes Ende 7 angeformt sind und von dort zunächst sich von der Längsachse 3 entfernend verlaufen. Anschließend daran verlaufen sie im wesentlichen parallel zur Längsachse 3 und enden an dem freien Ende 8, das infolge elastischer Verformung frei auf die Längsachse 3 zu und von dieser zurück beweglich ist. An diesem freien Ende 8 sind sie durch die Traverse 9 verbunden.

In Figur 1 ist die entspannte Lage, welches die Ausgangslage ist, dargestellt. Ausgehend von dieser kann der elastische Riegelarm 6 elastisch verformt werden. Beispielsweise kann er durch Einwirken von Kräften an seinem freien Ende 8 die darauf durch ein Einwirken von Hand auf einen Betätigungsabschnitt 12 aufgebracht werden, auf die Längsachse 3 zu ausgelenkt werden. Der Betätigungsabschnitt 12 umfasst zwei parallele Betätigungsarmabschnitte eines Betätigungsarms, nämlich einen ersten Betätigungsarmabschnitt 12a, der seitlich versetzt zum ersten Armabschnitt 6a und einen zweiten Betätigungsarmabschnitt 12b, der seitlich des zweiten Armabschnitts 6b angeordnet ist, und verbindet diese. Die beiden Betätigungsarmabschnitte 12a, 12b sind mit der Traverse 9 einstückig verbunden. Die Betätigungsarmabschnitte 12a, 12b verlaufen ausgehend von der Traverse 9 über das verbundene Ende 7 hinaus und sind dort durch den Betätigungsabschnitt 12 verbunden, so dass ein Betätigungsarm gebildet wird. An ihrer der Betätigungsseite des Betätigungsabschnitt 12 abgewandten Fläche ist den beiden Betätigungsarmabschnitten 12a, 12b jeweils ein Abstütznocken 12c angeformt, mit dem bei Beaufschlagung des Befestigungsabschnitts 12 von Hand eine Abstützung an einer nicht näher dargestellten Abstützfläche des ersten Gehäuses 4 erfolgt, wodurch eine Schwenkachse entsteht, um die die Betätigungsarmabschnitte 12a, 12b schwenkbar sind und dadurch auf die Traverse 9 am freien Ende 8 des Riegelarms 6 einwirken. Die Traverse 9 wird dadurch Ende vom ersten Basisabschnitt 5 des ersten Gehäuses 4, d.h. auch von der Längsachse 3, weg in eine Löseposition bewegt.

Ferner ist der Traverse 9 im Bereich des ersten Anschlags 10 ein Fortsatz 14 angeformt, der in Richtung zum verbundenen Ende 7 vorsteht und in Richtung zum ersten Basisabschnitt 5 des ersten Gehäuses 4, also zur Längsachse 3 hin, eine Unterfläche 15 aufweist. Das erste Gehäuse 4 umfasst ferner einen dem ersten Basisabschnitt 5 angeformten Tunnelabschnitt 16, der durch zwei mit dem ersten Basisabschnitt 5 verbundene und sich parallel zur Längsachse 3 erstreckende Seitenwände 20, 21 aufweist, die zueinander mit Abstand angeordnet sind und die durch einen im Abstand zum ersten Basisabschnitt 5 angeordneten Deckenabschnitt 22 verbunden sind. Der Tunnelabschnitt 16 weist einen durch den ersten Basisabschnitt 5, die erste Seitenwand 20, die zweite Seitenwand 21 und den Deckenabschnitt 22 zwischen dem ersten Ende 18 und zweiten Ende 19, die offen sind, umgrenzten Tunnelraum 17 auf. In diesen Tunnelraum 16 ragt von dem dem verbundenen Ende 7 nahen zweiten Ende 19 der Riegelarm 6 mit seinem freien Ende 8 mit einem Teil seiner Länge hinein. Der Riegelarm 6 bildet einen Teil des ersten Steckverbinders 1, d.h. insbesondere des ersten Gehäuses 4. Dieses erste Gehäuse 4 ist insgesamt aus einem elektrisch isolierenden Werkstoff, insbesondere einem Kunststoff, hergestellt. Dabei ist der Werkstoff so gewählt, dass der Riegelarm 6 elastische Eigenschaften aufweist, d.h. dass er, wenn eine Kraft auf ihn ausgeübt wird, die ihn aus der in den Figuren 2 und 3 gezeigten Ausgangslage auslenkt, diese wieder einnimmt, wenn die Krafteinwirkung nicht mehr gegeben ist.

Die am freien Ende 8 des Riegelarms 6 angeordnete Traverse 9 weist an ihrer zu dem verbundenen Ende 7 weisenden Fläche einen ersten Anschlag 10 auf, wobei die Fläche im wesentlichen rechtwinklig zur Längsachse 3 verläuft. Der Riegelarm 6 erstreckt sich im wesentlichen parallel zur Längsachse 3, wobei durch die Längsachse 3 auch die Achse repräsentiert wird, entlang der der erste Steckverbinder 1 mit dem zweiten Steckverbinder 2 verbunden wird bzw. diese voneinander gelöst werden.

Zum freien Ende 8 hin weist die Traverse 9 des Riegelarms 6 eine sich in Richtung vom verbundenen Ende 8 zum freien Ende 7 von der Längsachse 3 entfernende Anlauffläche 11 auf.

Der erste Steckverbinder 1 weist ferner im ersten Gehäuse 4 Aufnahmekammern (nicht näher bezeichnet) auf, die nicht dargestellte Kontaktelemente aufnehmen, die jeweils mit Kabeln verbunden sind und die in den Aufnahmekammern durch einen nicht näher bezeichneten vorderen Halter gehalten werden.

Der zweite Steckverbinder 2 umfasst gemäß Figuren 5 und 6 ein zweites Gehäuse 14, welches nicht vollständig dargestellt ist, da es beispielsweise je nach Einsatzfall ausgestaltet sein kann, um mit einem Gerät verbunden zu sein. Es weist einen zweiten Basisabschnitt 15 und einen Aufnahmeraum 13 auf. Der erste Steckverbinder 1 kann mit einem Teil des ersten Gehäuses 14 in den Aufnahmeraum 13 eingeführt werden, um die darin angeordneten und in der Zeichnung dargestellten Kontaktstifte den nicht dargestellten Kontaktbuchsen im ersten Gehäuse 4 elektrisch leitend zu verbinden. An der Außenfläche des zweiten Gehäuses 23 ist von dieser vorstehend ein Vorsprung 24 angeformt, der einen zweiten Anschlag 25 in Form einer Fläche, die in etwa senkrecht zur Längsachse 29 verläuft, aufweist. Ausgehend von dem der offenen Seite des Aufnahmeraums 13 zugewandten Ende weist der Vorsprung 26 eine Rampenfläche 27 auf, die sich der Längsachse 29 entfernt. Darauf folgt eine etwas parallel zur Längsachse 29 verlaufende Anschlagfläche 28. Diese endet in der auf die Längsachse 29 zu verlaufenden Fläche, die den zweiten Anschlag 23 bildet. Dieser Vorsprung 26 und der zugehörige zweite Anschlag 25 sowie deren Zusammenwirken mit dem Riegelarm 6 werden nachfolgend anhand der Zeichnungsfiguren, insbesondere der Figur 7, noch näher erläutert.

Zusätzlich können, wie beim Ausführungsbeispiel dargestellt, dem zweiten Steckverbinder 2 zwei seitliche Schutzwände oder ein weiterer Tunnelabschnitt zugeordnet sein, der sich parallel zur Längsachse 29 erstreckt und den ersten Tunnelabschnitt 16 des ersten Gehäuses 4 aufnimmt.

Die beiden Steckverbinder 1, 2 werden bei ausgerichteten Längsachsen 3 und 29 einander angenähert, wobei sich das freie Ende 8 des Riegelarms 6 mit der Traverse 9 dem Vorsprung 26 annähert und dieser in den ersten Tunnelabschnitt 16 vom ersten Ende 18 aus eintritt. Desgleichen taucht ein Teil des ersten Gehäuses 4 in den Aufnahmeraum 13 des zweiten Gehäuses 23 ein. Dabei gerät der Riegelarm 6 mit seiner Anlauffläche 11 in Berührung zu der Rampenfläche 27 des Vorsprungs 26 und erfährt dabei eine Beaufschlagung derart, dass sich das freie Ende 8 bei fortschreitendem Verbinden angehoben wird und die Armabschnitte 6a, 6b eine elastische Auslenkung (Verformung) erfahren und sich von der Längsachse 3 entfernen. Dabei erfährt der elastische Riegelarm 6 eine elastische Vorspannung. Danach gleitet die Traverse 9 über die Anschlagfläche 28 des Vorsprungs 26 hinaus, bis der erste Anschlag 10 den zweiten Anschlag 25 passiert hat. Sodann kann der Riegelarm 6 in seine Ausgangsposition, so, wie sie in Figur 7 dargestellt ist, wieder zurückschnellen, wobei sich dessen freies Ende 8 wieder der Längsachse 3 schlagartig annähert und die Unterfläche15 des an den zweiten Anschlag 23 anschließenden Fortsatzes 14 des Riegelarms 6 gegen die Anschlagfläche 28 des Vorsprungs 26 heftig anschlägt, so dass die sich in dem ersten Tunnelabschnitt 16 befindende Luft in Schwingung versetzt wird und einen Luftschall erzeugt, der aus dem ersten Tunnelabschnitt 16 austritt und dem Monteur akustisch wahrnehmbar, aber auch fühlbar, anzeigt, dass die endgültige und ordnungsgemäße Verbindungsposition zwischen dem ersten Steckverbinder 1 und dem zweiten Steckverbinder 2 erreicht ist.

### Bezugszeichenliste

- 1: erster Steckverbinder
- 2: zweiter Steckverbinder
- 3: Längsachse
- 4: erstes Gehäuse
- 5: erster Basisabschnitt
- 6: Riegelarm
- 6a: erster Armabschnitt
- 6b: zweiter Armabschnitt
- 7: verbundenes Ende des Riegelarms
- 8: freies Ende des Riegelarms
- 9: Traverse
- 10: erster Anschlag
- 11: Anlauffläche
- 12: Betätigungsabschnitt
- 12a: erster Betätigungsarmabschnitt
- 12b: zweiter Betätigungsarmabschnitt
- 12c: Abstütznocken
- 13: Aufnahmeraum
- 14: Fortsatz
- 15: Unterfläche
- 16: Tunnelabschnitt
- 17: Tunnelraum
- 18: erstes Ende
- 19: zweites Ende
- 20: erste Seitenwand
- 21: zweite Seitenwand
- 22: Deckenabschnitt

- 23: zweites Gehäuse
- 24: zweiter Basisabschnitt
- 25: zweiter Anschlag
- 26: Vorsprung
- 27: Rampenfläche
- 28: Anschlagfläche
- 29: Längsachse

## Patentansprüche

1. Steckverbindung mit einem ersten Steckverbinder (1) und einem zweiten Steckverbinder (2), die miteinander verbindbar oder voneinander lösbar sind, wobei
- der erste Steckverbinder (1) ein erstes Gehäuse (4) aufweist, welches
- einen elastisch verformbaren Riegelarm (6) besitzt, der ein mit dem ersten Gehäuse (4) verbundenes Ende (7) und ein freies Ende (8) aufweist und der einen ersten Anschlag (10) mit einem Fortsatz (14) aufweist,
- einen Tunnelabschnitt (16) aufweist, in den der Riegelarm (6) zumindest teilweise hineinragt und der mindestens an einem Ende (18, 19) offen ist,
- der zweite Steckverbinder (2) ein zweites Gehäuse (23) aufweist, welches
- einen zweiten Anschlag (25) besitzt,
- der erste Anschlag (10) und der zweite Anschlag (25) so ausgebildet sind, dass beim Verbinden der beiden Steckverbinder (1, 2) diese so zusammenwirken, dass der elastische Riegelarm (6) vorübergehend eine elastische Verformung und nach Erreichen einer Verbindungsposition wieder eine elastische Rückstellung erfährt,
wobei die elastische Rückstellbewegung den vorgespannten Riegelarm mit dem Fortsatz (14) seines Anschlags (10) gegen den zweiten Anschlag (25) anschlagen lässt, so dass dabei ein aus dem Tunnelabschnitt (16) austretender Luftschall erzeugt wird.

2. Steckverbindung nach Anspruch 1,
**dadurch gekennzeichnet,**
**dass** der Tunnelabschnitt (16) durch zwei Seitenwände (20, 21), die mit einem ersten Basisabschnitt (5) des ersten Gehäuses (4) verbunden sind, und durch einen dem zweiten Basisabschnitt (5) gegenüberliegend angeordneten und die beiden Seitenwände (20, 21) verbindenden Deckenabschnitt (22) umgrenzt ist.

3. Steckverbindung nach Anspruch 1,
**dadurch gekennzeichnet,**
**dass** der Riegelarm (6) zwei parallel beabstandete Armabschnitte (6a, 6b) umfasst, die am freien Ende (8) durch eine Traverse (9) verbunden sind, dass der erste Anschlag (10) durch eine dem freien Ende (8) abgewandte Endfläche zwischen den beiden Armabschnitten (6a, 6b) gebildet ist und der zweite Anschlag (25) einen Vorsprung (26) mit einer Rampenfläche (27) umfasst.

4. Steckverbindung nach Anspruch 3,
**dadurch gekennzeichnet,**
**dass** zwischen der Rampenfläche (27) und dem zweiten Anschlag (25) eine Anschlagfläche (28) für den Fortsatz (14) angeordnet ist.

5. Steckverbindung nach Anspruch 1,
**dadurch gekennzeichnet,**
**dass** der zweite Anschlag (25) dem zweiten Basisabschnitt (24) des zweiten Gehäuses (23) zugeordnet ist.

6. Steckverbindung nach Anspruch 1,
**dadurch gekennzeichnet,**
**dass** die Rückstellbewegung des Riegelarms (6) eine schlagartige Beaufschlagung der Anschlagfläche (28) des zweiten Anschlags (25) durch den Fortsatz (14) bewirkt.

7. Steckverbindung nach einem der Ansprüche 1 oder 3,
**dadurch gekennzeichnet,**
**dass** dem Riegelarm (6) ein Betätigungsarm (12, 12a, 12b) zugeordnet ist, der mit einem Ende mit dem Riegelarm (6) nahe dessen freien Ende (8) verbunden ist und über das verbundene Ende (7) des Riegelarms (6) hinaus verlaufend mit einem Betätigungsabschnitt (12) endet und der dazwischen mindestens einen Abstütznocken (12c) zur Abstützung am ersten Gehäuse (4) aufweist.
